# EUROPÄISCHE PATENTSCHRIFT

(11) **EP 1 620 315 B1**
(45) Veröffentlichungstag und Bekanntmachung des Hinweises auf die Patenterteilung: **05.09.2007**
(21) Anmeldenummer: 04729878.1
(22) Anmeldetag: 28.04.2004
(51) Int. Cl.: B65B 23/16, B65B 43/44, B65B 43/46, B65B 43/54

(54) **VORRICHTUNG ZUM KONFEKTIONIEREN VON STEIFEN, EINSEITIG OFFENEN BEHÄLTERN**
DEVICE FOR PACKAGING RIGID RECEPTACLES THAT ARE OPEN AT ONE END
DISPOSITIF D'EMBALLAGE DE RECIPIENTS RIGIDES OUVERTS D'UN COTE

(30) Priorität: 06.05.2003 AT 6812003
(43) Veröffentlichungstag der Anmeldung: 01.02.2006
(73) Patentinhaber: FRANZ HAAS WAFFEL-UND KEKSANLAGEN-INDUSTRIE GMBH, 1210 Wien (AT)
(72) Erfinder: HAAS, Johann, 3400 Klosterneuburg (AT); JIRASCHEK, Stefan, 2202 Königsbrunn (AT); HAAS, Josef, Jr., 1210 Wien (AT); DRAPELA, Norbert, 2103 Langenzersdorf (AT); STILLING, Gottfried, 1210 Wien (AT)
(74) Vertreter: Puchberger, Peter
(86) Internationale Anmeldenummer: PCT/EP2004/004457
(87) Internationale Veröffentlichungsnummer: WO 2004/099002

(56) Entgegenhaltungen:
- EP-A- 1 120 045
- DE-A- 2 351 244
- DE-A- 2 657 021
- GB-A- 2 022 553
- NL-A- 7 908 330
- US-A- 5 918 765
- PATENT ABSTRACTS OF JAPAN Bd. 1999, Nr. 09, 30. Juli 1999 (1999-07-30) & JP 11 105828 A (NISSEI KK), 20. April 1999 (1999-04-20)

## Beschreibung

### Gebiet der Erfindung

Die Erfindung bezieht sich auf eine Anlage zum Konfektionieren von steifen, einseitig offenen Behältern, wie z. B. Tüten, Becher, Waffeltüten, Waffelbecher, Eistüten, Eisbecher und dergleichen, durch Einsetzen der Behälter in an ihre Außenkontur angepasste, formstabile Konfektionierhüllen. Die formstabilen Konfektionierhüllen können aus Papier oder dünnen Folien hergestellt sein und eine der Außenkontur der Behälter entsprechende tütenförmige, becherförmige etc. Gestalt aufweisen.

### Stand der Technik:

Aus der DE 26 57 021 A ist eine mehrbahnige Konfektionieranlage für Waffeltüten bekannt, in der die in nebeneinander angeordneten Transportrinnen in größeren Abständen hintereinander liegenden Waffeltüten jeweils mit der Spitze voran in die vor ihnen liegenden Folientüten eingeschoben werden, die von einer oberhalb der Transportrinnen angeordneten Abgabevorrichtung von den vorderen spitzen Enden mehrerer nebeneinander angeordneter Tütenstapel abgezogen und dann in die Transportrinnen eingebracht wurden. Die Tütenstapel liegen auf schräg nach unten verlaufenden Ablagerinnen und stecken mit ihren über die unteren Enden der Ablagerinnen vorstehenden, spitzen, vorderen Enden in den nebeneinander angeordneten Greiftrichtern einer Tütenabziehvorrichtung. Die Tütenabziehvorrichtung sticht mit ihren in den Greiftrichtern jeweils radial verschiebbaren Nadeln in die Spitze der im jeweiligen Greiftrichter steckenden, untersten Tüte des jeweiligen Tütenstapels ein. Anschließend zieht die Tütenabziehvorrichtung die in ihren Greiftrichtern fixierten Tüten von den schrägliegenden Tütenstapeln nach vome ab und schwenkt die von ihr festgehaltenen Tüten mit ihren offenen hinteren Enden nach unten zu den Transportrinnen. Anschließend werden in den Greiftrichtern die Nadeln aus den Tütenspitzen herausgezogen und die Folientüten fallen nach unten aus der Tütenabziehvorrichtung und landen in den Transportrinnen vor den Waffeltüten. Anschließend wird der Arbeitsarm eines hin und hergehenden Schiebers hinter den Waffeltüten in die Transportrinnen eingeschwenkt und die Waffeltüten von diesem Schieber zuerst in die vor ihnen liegenden Folientüten eingeschoben und dann zusammen mit diesen aus der Konfektioniervorrichtung hinausgeschoben.

Aus der AT 347 884 B ist eine Konfektionieranlage für Waffeltüten bekannt, bei der Papiertüten von den spitzen, unteren Enden von stehend angeordneten Papiertütenstapeln abgezogen und in gebogene Rutschen fallen gelassen werden, die die in ihnen schwerkraftbedingt nach unten gleitenden Papiertüten den den unteren Enden der Rutschen benachbarten Transportrinnen der Waffeltüten zuführen.

Aus der DE 23 51 244 A1 ist eine Konfektionieranlage bekannt, bei der oberhalb einer einbahnigen, unteren Transportvorrichtung für gebackene Waffeltüten eine ebenfalls einbahnige aber gegenläufige Abgabevorrichtung für Folientüten angeordnet ist. Die Abgabevorrichtung sieht eine entgegen der Transportrichtung der Waffeltüten schräg nach hinten abfallende, in einem horizontalen Endabschnitt endende Ablagerinne vor, auf der ein Folientütenstapel liegt, der einen horizontalen, hinteren Endabschnitt besitzt, der aus horizontal ausgerichteten, nach hinten offenen Folientüten besteht und auf dem horizontalen, hinteren Endabschnitt der Ablagerinne liegt. Dem hinteren Ende der Ablagerinne ist eine Übergabevorrichtung vorgelagert, die einen horizontal ausgerichteten, in seiner Größe auf das Tütenformat abgestimmten, kegelförmigen Abziehdorn besitzt, der mit der Spitze nach vorne weisend horizontal hin und her bewegbar ist. Beim Betätigen dieser Übergabevorrichtung läuft folgender Bewegungszyklus ab. Zum Abziehen einer Folientüte vom Folientütenstapel wird der Abziehdorn mit seiner Spitze voran nach vorne in das hintere Ende des Folientütenstapels hineingeschoben, bis er dessen hinterste Folientüte ausfüllt. Anschließend wird die Folientüte vom Abziehdorn angesaugt, sodass sie an dessen Außenseite anliegt. Anschließend wird der Abziehdorn samt Folientüte nach hinten aus dem hintere Ende des Folientütenstapels herausgezogen. Anschließend wird im Abziehdorn der Unterdruck abgeschaltet, sodass die Folientüte nur mehr lose auf der Außenseite des Abziehdornes aufliegt. Am Ende seiner Auszugsbewegung passiert der Abziehdorn einen stationären Tütenabstreifer, der die nur mehr lose auf dem Abziehdorn sitzende Folientüte vom dem sich nach hinten bewegenden Abziehdorn abgestreift. Die abgestreifte, liegend angeordnete Folientüte fällt vertikal nach unten in die einbahnige, untere Transportvorrichtung für die gebackenen Waffeltüten.

Aus der EP 1 120 045 A1 ist eine Konfektionieranlage bekannt, bei der eine 4-bahnige, untere Transportvorrichtung, von einem Querportal überspannt wird, auf dem eine einbahnige, vertikal ausgerichtete Abgabevorrichtung für die Konfektionierhüllen sitzt. Diese Abgabevorrichtung besitzt zwei, vertikal ausgerichteten Hauptteile, die vom Querportal an dessen Vorderseite bzw. Rückseite herabhängen. An der Vorderseite des Querportales ist ein Haltevorrichtung angebracht, in der ein stehend angeordneter Konfektionierhüllenstapel steckt. An der Rückseite des Querportales ist der vertikal ausgerichtete, säulenförmige Hauptkörper der Abgabevorrichtung angeordnet, der an seinem unteren Ende eine zweiteilige Übergabevorrichtung trägt, die eine die unterste Konfektionierhülle des Stapels an ihrem unteren Ende umgreifende, horizontal ausgerichtete Greifzange vorsieht, die am unteren Ende einer vertikal verfahrbaren Lineareinheit angelenkt ist und nach dem Absenken der Lineareinheit zum Unlegen der Konfektionierhülle nach unten verschwenkt wird.

### Zusammenfassung der Erfindung:

Die Erfindung schlägt eine Anlage zum Konfektionieren von steifen, einseitig offenen Behältern, wie z. B. Tüten, Becher, Waffeltüten, Waffelbecher, Eistüten, Eisbecher und dergleichen, durch Einsetzen der Behälter in an ihre Außenkontur angepasste, formstabile Konfektionierhüllen vor. Bei dieser Konfektionieranlage ist oberhalb einer die Behälter in liegender Stellung auf nebeneinanderliegenden Transportbahnen in Längsrichtung durch die Anlage befördernden, unteren Transportvorrichtung eine die Konfektionierhüllen in liegender Stellung in Transportrichtung der Behälter befördernde und an die Transportbahnen der unteren Transportvorrichtung abgebende Abgabevorrichtung angeordnet. Diese Abgabevorrichtung weist eine Ablage mit nebeneinanderliegenden, nach vome schräg abfallenden Ablagerinnen für die liegende Aufnahme von stangenförmigen Konfektionierhüllenstapel, eine dem vorderen Ende der Ablage zugeordnete Haltevorrichtung für die vorderen Enden der auf den schrägen Ablagerinnen liegenden Konfektionierhüllenstapel und eine dieser Haltevorrichtung nachgeordnete, die Konfektionierhüllen von den Konfektionierhüllenstapeln abziehende und an die Transportbahnen der unteren Transportvorrichtung abgebende Übergabevorrichtung auf.

Diese Konfektionieranlage ist erfindungsgemäß dadurch gekennzeichnet, dass die Übergabevorrichtung einen aus einer den vorderen Enden der Konfektionierhüllenstapel zugeordneten, hinteren Arbeitsstellung entlang einer schrägen Ebene in eine den Transportbahnen der unteren Transportvorrichtung zugeordnete, vordere Arbeitsstellung in Längsrichtung der Anlage verfahrbaren Schlitten besitzt, der den einzelnen Ablagerinnen zugeordnete, pneumatisch betätigbare Saugköpfe trägt, wobei der Schlitten die in seiner hinteren Arbeitsstellung durch seine Saugköpfe erfassten Konfektionierhüllen in einer schräg nach unten verlaufenden Vorwärtsbewegung von den vorderen Enden der Konfektionierhüllenstapel nach vorne abzieht und in einer schräg nach unten verlaufenden Vorwärtsbewegung in die Transportbahnen der unteren Transportvorrichtung von oben einbringt.

Diese Ausbildung sieht einen entlang einer schrägen Ebene verfahrbaren Schlitten vor, der die liegend angeordneten Konfektionierhüllen in einer schräg nach unten verlaufenden Vorwärtsbewegung von den vorderen Enden der Konfektionierhüllenstapel abzieht und mit dieser schräg nach unten verlaufenden Vorwärtsbewegung von oben in die Transportbahnen der unteren Transportvorrichtung einbringt. In der vorderen Arbeitsstellung des Schlittens befinden sich die von Schlitten gehaltenen, liegend angeordneten Konfektionierhüllen jeweils knapp über dem Boden der jeweiligen Transportbahn der unteren Transportvorrichtung. Die nach der Freigabe durch den Schlitten von den Konfektionierhüllen bis zur Auflage auf der jeweiligen Transportbahn zurückzulegende vertikale Fallhöhe kann dabei sehr gering gehalten werden.

Gemäß einem weiteren Merkmal der Erfindung kann ein über den Transportbahnen der unteren Transportvorrichtung angeordneter, entlang einer schrägen Ebene verfahrbarer Schlitten vorgesehen sein, von dem die den Ablagerinnen zugeordneten Saugköpfe nach unten vorstehen und jeweils zwei in Längsrichtung der Anlage hintereinander angeordnete, pneumatisch betätigbare Saugknöpfe aufweisen.

Gemäß einem weiteren Merkmal der Erfindung können in den Transportbahnen der unteren Transportvorrichtung der vorderen Arbeitsstellung des Schlittens vorgelagerte, mit der Stirnseite nach vorne weisende Querstufen vorgesehen sein, denen nach hinten gerichtete, die vor den Querstufen in die Transportbahnen der unteren Transportvorrichtung eingelegten Konfektionierhüllen nach hinten gegen die Querstufen anschiebende Blasdüsen zugeordnet sind.

Gemäß einem weiteren Merkmal der Erfindung kann die für die vorderen Enden der auf den schrägen Ablagerinnen liegenden Konfektionierhüllenstapel vorgesehene, dem vorderen Ende der Ablage zugeordnete Haltevorrichtung einen den unteren Rändern dieser Konfektionierhüllenstapel zugeordneten, unteren Haltebacken und einen den oberen Rändern dieser Konfektionierhüllenstapel zugeordneten, verstellbaren, oberen Haltebacken besitzen. Diese Haltebacken können als langgestreckte Querbalken ausgebildet sein, von denen mit den untersten Konfektionierhüllen der Konfektionierhüllenstapel in Eingriff bringbare Haltevorsprünge abstehen.

Gemäß einem weiteren Merkmal der Erfindung kann die mit nebeneinanderliegenden, nach vorne schräg abfallenden Ablagerinnen versehene Ablage mit einer selbsttätigen Vorschubeinrichtung für die auf den Ablagerinnen liegenden Konfektionierhüllenstapel versehen sein. Als selbsttätige Vorschubeinrichtung können in den nach vome schräg abfallenden Ablagerinnen auf Rollen abgestützte Gewichtstücke vorgesehen sein, die an den hinteren Enden der auf den Ablagerinnen liegenden Konfektionierhüllenstapel anliegen.

Gemäß einem weiteren Merkmal der Erfindung können die Saugköpfe des Schlittens durch der Übergabevorrichtung vorgelagerte, den Transportbahnen der unteren Transportvorrichtung zugeordnete, das Vorhandensein eines Behälters in der betreffenden Transportbahn überwachende, hintere Lichtschranken betätigbar sein.

Gemäß einem weiteren Merkmal der Erfindung können im Bereich der vorderen Arbeitsstellung des Schlittens den Transportbahnen der unteren Transportvorrichtung zugeordnete, die Anordnung der vom Schlitten in die Transportbahnen eingebrachten Konfektionierhüllen überwachende, vordere Lichtschranken vorgesehen sein.

Gemäß einem weiteren Merkmal der Erfindung können im Bereich der vorderen Arbeitsstellung des Schlittens den einzelnen Transportbahnen der unteren Transportvorrichtung zugeordnete, verschließbare, untere Ausgabeöffnungen vorgesehen sein.

Mit der erfindungsgemäßen Konfektionieranlage können steife, einseitig offene, als Tüten oder Becher ausgebildete Behälter konfektioniert werden, wie z. B. Waffeltüten und Eistüten oder Waffelbecher und Eisbecher. Bei den tütenförmigen Behältern werden tütenförmige Konfektionierhüllen verwendet und bei den becherförmigen Behältern werden becherförmige Konfektionierhüllen verwendet. Die Konfektionierhüllen sind formstabil und an die Außenkontur der Behälter jeweils angepasst. An ihrem dem unteren, geschlossenen Ende der Behälter zugeordneten unteren Ende können die Konfektionierhüllen geschlossen oder offen ausgebildet sein. Die auf die Behälter aufgesetzten, nach unten offenen Konfektionierhüllen bilden einen den jeweiligen Behälter außen umgebenden Mantel, der eine Beschriftung tragen und als Berührungsschutz für den Behälter ausgebildet sein kann.

Nachstehend wird die Erfindung anhand der Zeichnungen näher erläutert.

### Kurze Beschreibung der Zeichnungen:

In den Zeichnungen zeigen:
- Fig. 1: eine Seitenansicht einer erfindungsgemäßen Konfektionieranlage,
- Fig. 2: den vorderen Bereich der Abgabevorrichtung mit dem Schlitten der Übergabevorrichtung in seiner hinteren und vorderen Arbeitsstellung,
- Fig. 3: den vorderen Bereich der Abgabevorrichtung von hinten,
- Fig. 4: ein auf Rollen gelagertes Gewichtsstück von der Seite, und
- Fig.. 5: ein auf Rollen gelagertes Gewichtsstück von vorne.

### Beschreibung von Ausführungsbeispielen:

Die Erfindung bezieht sich auf eine Anlage 1 zum Konfektionieren von steifen, einseitig offenen Behältern 2 durch Einsetzen der Behälter 2 in an ihre Außenkontur angepasste, formstabile Konfektionierhüllen 3. Mit dieser Konfektionieranlage 1 können z. B. als Tüten oder Becher ausgebildete Behälter 2, wie Waffelbecher oder Waffeltüten in tütenförmige oder becherförmige Konfektionierhüllen 3 eingesetzt werden, die aus Papier oder außen bedruckten Folien hergestellt sind. Die Konfektionierhüllen 3 besitzen ein offenes hinteres Ende und laufen nach vorne spitz zu, wobei das vordere Ende geschlossen oder auch offen ausgebildet sein kann.

In den Zeichnungen sind als Behälter steife Waffeltüten 2 dargestellt, die in deutlich größere Papiertüten 3 eingesetzt werden.

In der Konfektionieranlage 1 werden die Waffeltüten 2 von einer Transportvorrichtung 4, die mehrere nebeneinanderliegende, in Längsrichtung verlaufende Transportbahnen besitzt, unter einer Abgabevorrichtung 5 hindurchtransportiert. Letztere sieht eine Ablage 6 für mehrere nebeneinander angeordnete, mit ihren spitzen Enden nach vorne weisende Papiertütenstapel vor. Diese liegen auf schräg nach unten verlaufenden, auf die Transportbahnen ausgerichteten Ablagerinnen 7 und werden an ihren unteren Enden von einer Haltevorrichtung 8 gehalten, der eine Übergabevorrichtung 9 nachgeordnet ist, die von jedem einzelnen Papiertütenstapel die vorderste Papiertüte abzieht und in der zur jeweiligen Ablagerinne 7 gehörenden Transportbahn der Transportvorrichtung 4 ablegt.

Die Haltevorrichtung 8 besitzt zwei, am unteren Ende der Ablagerinnen 7 angeordnete, sich in Querrichtung erstreckende und einander senkrecht zur Ebene der Ablagerinnen 7 gegenüberliegende Haltebacken 10 und 11 vor. Vom unteren Haltebacken 10 stehen untere Haltevorsprünge 10a nach oben vor, die auf die Ablagerinnen 7 ausgerichtet mit Abstand nebeneinander angeordnet sind. Der obere Haltebacken 11 trägt von ihm nach unten vorstehende, obere Haltevorsprünge 11a, die auf die unteren Haltevorsprünge 10a ausgerichtet sind. Die Haltevorsprünge 10 a und 11a werden von halbkreisförmigen Scheiben gebildet, die jeweils zwischen zwei benachbarten Papiertütenstapeln angeordnet sind und mit den unterster Papiertüten der beiden Stapel im Eingriff stehen (Fig. 3).

Der obere Haltebacken 12 ist im Gestell 9a der Übergabevorrichtung 9 über von ihm nach oben abstehende Führungsbolzen 13, 14 in der zu den Ablagerinnen 7 senkrecht verlaufenden Ebene verschiebbar geführt. Das Gestell 9a der Übergabevorrichtung 9 trägt eine dem oberen Haltebacken 12 zugeordnete Verstellvorrichtung 15, die mit einem Handrad 16 zum Verstellen der Position des oberen Haltebackens 12 ausgerüstet ist. Mit Hilfe der Verstellvorrichtung 15 kann nicht nur der Abstand des oberen Haltebackens 11 vom unteren Haltebacken 10 jeweils auf die Größe der Papiertüten der Papiertütenstapel eingestellt werden, sondern es kann auch die Haltekraft mit der die Papiertütenstapel von der Haltevorrichtung 8 festgehalten werden, eingestellt bzw. verändert werden.

In der Haltevorrichtung 8 sind die Papiertütenstapel mit ihren untersten Papiertüten zwischen den Haltevorsprüngen 11a, 10a der beiden Haltebacken 10, 11 angeordnet. Die beiden Haltebacken 10, 11 greifen an den oberen Endabschnitten der untersten Papiertüten an, die ihrerseits über die beiden Haltebacken 10, 11 nach schräg unten vorstehen und in den Arbeitsbereich der Übergabevorrichtung 9 ragen.

Die Übergabevorrichtung 9 besitzt eine zur schrägen Ebene der Ablagerinnen 7 parallele, in Längsrichtung verlaufende Schlittenführung 17, auf der ein Schlitten 18 in Längsrichtung verschiebbar gelagert ist. Der Schlitten 18 besitzt einen in Querrichtung verlaufenden Querträger 19, an dem den Ablagerinnen 7 jeweils zugeordnete, pneumatisch betätigbare Saugköpfe 20 befestigt sind, die jeweils zwei in Längsrichtung hintereinander angeordnete, pneumatisch betätigbare Saugknöpfe 21 aufweisen. Der Schlitten 18 ist nach hinten bis in eine hintere Arbeitsstellung verfahrbar. In dieser befinden sich seine Saugknöpfe 21 oberhalb der über die Haltevorrichtung nach vorne vorstehenden Seitenwände der untersten Papiertüten der auf den Ablagerinnen 7 liegenden Papiertütenstapel. In der hinteren Arbeitsstellung des Schlittens 18 werden die Saugknöpfe 21 pneumatisch betätigt, um die Papiertüten zu erfassen und am Schlitten 18 fest zu halten. Anschließend wird der Schlitten 18 in seine vordere Arbeitsstellung nach vome gefahren. In dieser befinden sich die von den Saugknöpfen 21 festgehaltenen Papiertüten knapp über den Transportbahnen der Transportvorrichtung 4. In der vorderen Arbeitsstellung des Schlittens 18 werden die Saugknöpfe 21 abermals pneumatisch betätigt. Diesmal um die Papiertüten loszulassen und in den Transportbahnen der Transportvorrichtung 4 abzulegen. Anschließend wird der Schlitten 18 wieder in seine hintere Arbeitsstellung nach hinten gefahren, um die nächste Querreihe von Papiertüten von den Papiertütenstapeln abzuziehen und in den Transportbahnen der Transportvorrichtung 4 abzulegen.

In jeder Transportbahn der Transportvorrichtung 4 ist im Bereich der Übergabevorrichtung 9 eine Querstufe 22 ausgebildet, die den vorderen, etwas höher liegenden Abschnitt der Transportbahn von dem, der hinteren Arbeitsstellung des Schlittens 18 zugeordneten, etwas tieferliegenden Ablageabschnitt der Transportbahn trennt. Über diesen Ablageabschnitten der Transportbahnen sind nach hinten gerichtete Blasdüsen 23 angeordnet, die mit ihren Blasluftstrahlen die auf den Ablageabschnitten liegenden Papiertüten nach hinten schieben, bis sie an den Querstufen 22 anliegen und eine zur Transportrichtung senkrechte Querreihe bilden. Die Transportvorrichtung 4 schiebt die auf den höher liegenden, vorderen Abschnitten der Transportbahnen liegenden Waffeltüten über die Querstufen 22 hinweg in die auf den tieferliegenden Ablageabschnitten der Transportbahnen abgelegten Papiertüten.

Die auf den Transportbahnen in größeren Abständen hintereinander liegenden Waffeltüten sind in Querreihen angeordnet, die jeweils von einem Querstab der Transportvorrichtung 4 in Längsrichtung der Transportvorrichtung weitergeschoben werden.

In den tieferliegenden Ablageabschnitten der Transportbahnen sind untere Ausgabeöffnungen vorgesehen, die jeweils durch eine pneumatisch zu betätigende Klappe 24 nach unten abgedeckt sind.

In dem der Übergabevorrichtung vorgelagerten Bereich der Transportbahnen der Transportvorrichtung 4 sind hintere Lichtschranken 25 vorgesehen, mit denen das Vorhandensein einer Waffeltüte in jeder einzelnen Transportbahn überwacht wird. Ist bei einer Transportbahn einmal keine Waffeltüte vorhanden, so wird in der Abgabevorrichtung 5 bei der dieser Transportbahn zugeordneten Ablagerinne 7 keine Papiertüte vom Papiertütenstapel abgezogen, indem die dieser Ablagerinne 7 zugeordneten Saugknöpfe 21 des Schlittens 18 in dessen hinterer Arbeitsstellung nicht betätigt werden, sodass in der betreffenden Transportbahn keine Papiertüte abgelegt wird.

In dem der vorderen Arbeitsstellung des Schlittens 18 zugeordneten Bereich der Übergabevorrichtung 9 sind den einzelnen Transportbahnen der Transportvorrichtung 4 zugeordnete, vordere Lichtschranken 26 vorgesehen, die das Vorhandensein einer in die jeweilige Transportbahn abgelegten Papiertüte überwachen. Wird einmal in einer Transportbahn, in der eine Waffeltüte liegt, keine Papiertüte abgelegt, so wird die die untere Ausgabeöffnung dieser Transportbahn nach unten abdeckende Klappe 24 pneumatisch betätigt, um die Ausgabeöffnung zu öffnen und die Waffeltüte, für die in dieser Transportbahn keine Papiertüte bereit liegt, nach unten aus der Transportvorrichtung 4 auszuscheiden.

Mit den jeweils einer Transportbahn der Transportvorrichtung 4 zugeordneten vorderen und hinteren Lichtschranken 25 und 26 wird sichergestellt, dass nur konfektionierte Waffeltüten, d. h. jeweils in eine Papiertüte eingesetzte Waffeltüten, die Konfektionieranlage verlassen.

Bei der Abgabevorrichtung 5 ist im Bereich der schräg nach unten verlaufende Ablagerinnen 7 eine selbsttätige Vorschubeinrichtung für die Papiertütenstapel vorgesehen. Diese Vorschubeinrichtung wird von in den Ablagerinnen 7 jeweils auf Rollen 27a abgestützten Gewichtstücken 27 gebildet, die an den hinteren Enden der Papiertütenstapel anliegen.

## Patentansprüche

1. Anlage zum Konfektionieren von steifen, einseitig offenen Behältern (2), wie z. B. Tüten, Becher, Waffeltüten, Waffelbecher, Eistüten, Eisbecher und dergleichen, durch Einsetzen der Behälter (2) in an ihre Außenkontur angepasste, formstabile Konfektionierhüllen (3), bei welcher Anlage oberhalb einer die Behälter (2) in liegender Stellung auf nebeneinanderliegenden Transportbahnen in Längsrichtung durch die Anlage befördernden, unteren Transportvorrichtung (4) eine die Konfektionierhüllen (3) in liegender Stellung in Transportrichtung der Behälter (2) befördernde und an die Transportbahnen der unteren Transportvorrichtung (4) abgebende Abgabevorrichtung (5) angeordnet ist, wobei die Abgabevorrichtung (5) eine Ablage (6) mit nebeneinanderliegenden, nach vorne schräg abfallenden Ablagerinnen (7) für die liegende Aufnahme von stangenförmigen Konfektionierhüllenstapel, eine dem vorderen Ende der Ablage (6) zugeordnete Haltevorrichtung (8) für die vorderen Enden der auf den schrägen Ablagerinnen (7) liegenden Konfektionierhüllenstapel und eine dieser Haltevorrichtung (8) nachgeordnete, die Konfektionierhüllen (3) von den Konfektionierhüllenstapeln abziehende und an die Transportbahnen der unteren Transportvorrichtung (4) abgebende Übergabevorrichtung (9) aufweist, ***dadurch gekennzeichnet,* dass** die Übergabevorrichtung (9) einen aus einer den vorderen Enden der Konfektionierhüllenstapel zugeordneten, hinteren Arbeitsstellung entlang einer schrägen Ebene in eine den Transportbahnen der unteren Transportvorrichtung (4) zugeordnete, vordere Arbeitsstellung in Längsrichtung der Anlage verfahrbaren Schlitten (18) besitzt, der den einzelnen Ablagerinnen (7) zugeordnete, pneumatisch betätigbare Saugköpfe (20) trägt, wobei der Schlitten (18) die in seiner hinteren Arbeitsstellung durch seine Saugköpfe (20) erfassten Konfektionierhüllen (3) in einer schräg nach unten verlaufenden Vorwärtsbewegung von den vorderen Enden der Konfektionierhüllenstapel nach vorne abzieht und in einer schräg nach unten verlaufenden Vorwärtsbewegung in die Transportbahnen der unteren Transportvorrichtung (4) von oben einbringt.

2. Anlage nach Anspruch 1, ***dadurch gekennzeichnet,* dass** ein über den Transportbahnen der unteren Transportvorrichtung (4) angeordneter, entlang einer schrägen Ebene verfahrbarer Schlitten (18) vorgesehen ist, von dem die den Ablagerinnen (7) zugeordneten Saugköpfe (20) nach unten vorstehen und jeweils zwei in Längsrichtung der Anlage hintereinander angeordnete, pneumatisch betätigbare Saugknöpfe (21) aufweisen.

3. Anlage nach Anspruch 1 oder 2, ***dadurch gekennzeichnet,* dass** in den Transportbahnen der unteren Transportvorrichtung (4) der vorderen Arbeitsstellung des Schlittens (18) vorgelagerte, mit der Stirnseite nach vorne weisende Querstufen (22) vorgesehen sind, denen nach hinten gerichtete, die vor den Querstufen (22) in die Transportbahnen der unteren Transportvorrichtung (4) eingelegten Konfektionierhüllen (3) nach hinten gegen die Querstufen (22) anschiebende Blasdüsen (23) zugeordnet sind.

4. Anlage nach einem der Ansprüche 1 bis 3, ***dadurch gekennzeichnet,* dass** die für die vorderen Enden der auf den schrägen Ablagerinnen (7) liegenden Konfektionierhüllenstapel vorgesehene, dem vorderen Ende der Ablage (6) zugeordnete Haltevorrichtung (8) einen den unteren Rändern dieser Konfektionierhüllenstapel zugeordneten, unteren Haltebacken (10) und einen den oberen Rändern dieser Konfektionierhüllenstapel zugeordneten, verstellbaren, oberen Haltebacken (12) besitzt.

5. Anlage nach Anspruch 4, ***dadurch gekennzeichnet,* dass** die Haltebacken (10, 12) jeweils als langgestreckte Querbalken ausgebildet sind, von denen mit den untersten Konfektionierhüllen (3) der Konfektionierhüllenstapel in Eingriff bringbare Haltevorsprünge (10a, 11a) abstehen.

6. Anlage nach einem der Ansprüche 1-5, ***dadurch gekennzeichnet,* dass** die mit nebeneinanderliegenden, nach vorne schräg abfallenden Ablagerinnen (7) versehene Ablage (6) mit einer selbsttätigen Vorschubeinrichtung für die auf den Ablagerinnen (7) liegenden Konfektionierhüllenstapel versehen ist.

7. Anlage nach Anspruch 6, ***dadurch gekennzeichnet,* dass** als selbsttätige Vorschubeinrichtung in den nach vorne schräg abfallenden Ablagerinnen (7) auf Rollen (27a) abgestützte Gewichtstücke (27) vorgesehen sind, die an den hinteren Enden der auf den Ablagerinnen (7) liegenden Konfektionierhüllenstapel anliegen.

8. Anlage nach einem der Ansprüche 1-7, ***dadurch gekennzeichnet,* dass** die Saugköpfe (20) des Schlittens (18) durch der Übergabevorrichtung (9) vorgelagerte, den Transportbahnen der unteren Transportvorrichtung (4) zugeordnete, das Vorhandensein eines Behälters (2) in der betreffenden Transportbahn überwachende, hintere Lichtschranken (25) betätigbar sind.

9. Anlage nach einem der Ansprüche 1-8, ***dadurch gekennzeichnet,* dass** im Bereich der vorderen Arbeitsstellung des Schlittens (18) den Transportbahnen der unteren Transportvorrichtung (4) zugeordnete, die Anordnung der vom Schlitten (18) in die Transportbahnen eingebrachten Konfektionierhüllen (3) überwachende, vordere Lichtschranken (26) vorgesehen sind.

10. Anlage nach einem der Ansprüche 1-9, ***dadurch gekennzeichnet,* dass** im Bereich der vorderen Arbeitsstellung des Schlittens (18) den einzelnen Transportbahnen der unteren Transportvorrichtung (4) zugeordnete, verschließbare, untere Ausgabeöffnungen vorgesehen sind.

## Claims

1. Installation for manufacturing rigid containers (2) which are open at one side, such as, for example, cones, cups waffle cones, waffle cups, ice cream cones, ice cream cups and the like by inserting the containers (2) into manufacturing sleeves (3) which are adapted to the outer contour thereof and which are dimensionally stable, in which installation, above a lower transport device (4) which conveys the containers (2) in a horizontal position on adjacent conveyor belts in a longitudinal direction through the installation, a delivery device (5) is arranged and conveys the manufacturing sleeves (3) in a horizontal position in the transport direction of the containers (2) and deposits them on the conveyor belts of the lower transport device (4), the delivery device (5) having a depositing device (6) with adjacent depositing channels (7) which extend downwards and forwards in an inclined manner for horizontally receiving rod-like stacks of manufacturing sleeves, a retaining device (8) which is associated with the front end of the depositing device (6) for the front ends of the stacks of manufacturing sleeves located on the inclined depositing channels (7) and a transfer device (9) which is arranged downstream of this retaining device (8) and which removes the manufacturing sleeves (3) from the stacks of manufacturing sleeves and deposits them on the conveyor belts of the lower transport device (4), **characterised in that** the transfer device (9) has a sliding member (18) which can be displaced in the longitudinal direction of the installation from a rear operating position which is associated with the front ends of the stacks of manufacturing sleeves along an inclined plane into a front operating position which is associated with the conveyor belts of the lower transport device (4), which sliding member carries pneumatically activatable suction heads (20) which are associated with the individual depositing channels (7), the sliding member (18) pulling forward the manufacturing sleeves (3) that have been gripped by the suction heads (20) thereof in the rear operating position thereof from the front ends of the stacks of manufacturing sleeves in a forward movement which is inclined in a downward direction and bringing them into the conveyor belts of the lower transport device (4) from above in a forward movement which is inclined in a downward direction.

2. Installation according to claim 1, **characterised in that** a sliding member (18) is provided which is arranged above the conveyor belts of the lower transport device (4) and which can be displaced along an inclined plane, and from which the suction heads (20) which are associated with the depositing channels (7) protrude downwards and each have two pneumatically activatable suction buttons (21) which are arranged one behind the other in the longitudinal direction of the installation.

3. Installation according to claim 1 or 2, **characterised in that** there are provided, in the conveyor belts of the lower transport device (4), transverse steps (22) which are arranged upstream of the front operating position of the sliding member (18) and which are directed forwards with the end face thereof and with which there are associated blow nozzles (23) which are directed towards the rear and which push the manufacturing sleeves (3), which have been inserted upstream of the transverse steps (22) into the conveyor belts of the lower transport device (4), towards the rear against the transverse steps (22).

4. Installation according to any one of claims 1 to 3, **characterised in that** the retaining device (8) which is provided for the front ends of the stacks of manufacturing sleeves located on the inclined depositing channels (7) and which is associated with the front end of the depositing device (6) has a lower retaining jaw (10) which is associated with the lower edges of those stacks of manufacturing sleeves and an adjustable upper retaining jaw (12) which is associated with the upper edges of those stacks of manufacturing sleeves.

5. Installation according to claim 4, **characterised in that** the retaining jaws (10, 12) are each constructed as elongate transverse bars from which retaining projections (10a, 11a) protrude and can be brought into engagement with the lowest manufacturing sleeves (3) of the stacks of manufacturing sleeves.

6. Installation according to any one of claims 1 to 5, **characterised in that** the depositing device (6), which is provided with adjacent depositing channels (7) which extend downwards and forwards in an inclined manner, is provided with an independent feed device for the stacks of manufacturing sleeves located on the depositing channels (7).

7. Installation according to claim 6, **characterised in that**, as an independent feed device in the depositing channels (7) which extend downwards and forwards in an inclined manner, there are provided weights (27) which are supported on rollers (27a) and which are in abutment against the rear ends of the stacks of manufacturing sleeves located on the depositing channels (7).

8. Installation according to any one of claims 1 to 7, **characterised in that** the suction heads (20) of the sliding member (18) can be activated by means of rear light barriers (25) which are arranged upstream of the transfer device (9), which are associated with the conveyor belts of the lower transport device (4) and which monitor the presence of a container (2) in the relevant conveyor belt.

9. Installation according to any one of claims 1 to 8, **characterised in that**, in the region of the front operating position of the sliding member (18), there are provided front light barriers (26) which are associated with the conveyor belts of the lower transport device (4) and which monitor the arrangement of the manufacturing sleeves (3) that are introduced into the conveyor belts by the sliding member (18).

10. Installation according to any one of claims 1 to 9, **characterised in that**, in the region of the front operating position of the sliding member (18), there are provided closable lower discharge openings which are associated with the individual conveyor belts of the lower transport device (4).

## Revendications

1. Installation pour façonner des récipients (2) rigides et ouverts sur un côté, comme par exemple des sachets, des timbales, des sachets en gaufre, des timbales en gaufre, des cornets à glace, des timbales à glace et autres comparables, en plaçant les récipients (2) dans des enveloppes de façonnage (3) à forme stable et adaptée à leur contour extérieur, installation dans laquelle un dispositif de remise (5), qui convoie les enveloppes de façonnage (3) en position couchée en direction où les récipients (2) sont transportés et qui les remet aux voies de transport du dispositif inférieur de transport (4), est placé au-dessus d'un dispositif inférieur de transport (4) qui convoie en direction longitudinale dans l'installation les récipients (2) en position couchée sur des voies de transport placées les unes à côté des autres, le dispositif de remise (5) étant équipé
d'un dépôt (6) muni de gouttières de dépôt (7) placées les unes à côté des autres et inclinées obliquement vers l'avant pour recevoir en position couchée des piles- en forme de barre - d'enveloppes de façonnage,
d'un dispositif de maintien (8) associé à l'extrémité avant du dépôt (6) pour les extrémités avant des piles d'enveloppes de façonnage qui reposent sur les gouttières de dépôt (7) obliques et
d'un dispositif de transfert (9), situé en aval de ce dispositif de maintien (8), qui retire des piles d'enveloppes de façonnage les enveloppes de façonnage (3) et qui les remet aux voies de transport du dispositif inférieur de transport (4),
**caractérisée en ce que** le dispositif de transfert (9) possède un chariot (18) qui peut se déplacer, depuis une position arrière de travail associée aux extrémités avant de la pile d'enveloppes de façonnage, en direction longitudinale de l'installation le long d'un plan oblique vers une position avant de travail associée aux voies de transport du dispositif inférieur de transport (4) et qui a des têtes aspirantes (20) associées aux différentes gouttières de dépôt (7) et actionnables par des moyens pneumatiques, le chariot (18) se chargeant de tirer des extrémités des piles d'enveloppes de façonnage vers l'avant les enveloppes de façonnage (3) saisies, dans sa position arrière de travail, par ses têtes aspirantes (20) selon un mouvement d'avance dirigé obliquement vers le bas et de les introduire du haut dans les voies de transport du dispositif inférieur de transport (4) selon un mouvement d'avance dirigé obliquement vers le bas.

2. Installation selon la revendication 1, **caractérisée en ce qu'**il est prévu un chariot (18), placé au-dessus des voies de transport du dispositif inférieur de transport (4) et mobile le long d'un plan oblique, dont dépassent vers le bas les têtes aspirantes (20) qui sont associées aux gouttières de dépôt (7) et qui comportent respectivement deux boutons aspirants (21) placés l'un derrière l'autre en position longitudinale de l'installation et actionnables par des moyens pneumatiques.

3. Installation selon la revendication 1 ou 2, **caractérisée en ce que**, en amont de la position avant de travail du chariot, dans les voies de transport du dispositif inférieur de transport (4), il est prévu des paliers transversaux (22) dont le côté frontal est dirigé vers l'avant et auxquels sont associées des buses soufflantes (23) qui sont orientées vers l'arrière et qui poussent vers l'arrière contre les paliers transversaux (22) les enveloppes de façonnage (3) introduites en amont des paliers transversaux (22) dans les voies de transport du dispositif inférieur de transport (4).

4. Installation selon l'une des revendications 1 à 3, **caractérisée en ce que** le dispositif de maintien (8) prévu pour les extrémités avant des piles d'enveloppes de façonnage placées sur les gouttières de dépôt (7) obliques et associé à l'extrémité avant du dépôt (6) comporte une mâchoire inférieure de maintien (10) associée aux bords inférieurs de ces piles d'enveloppes de façonnage et une mâchoire supérieure de maintien (12) réglable et associée aux bords supérieurs de ces piles d'enveloppes de façonnage.

5. Installation selon la revendication 4, **caractérisée en ce que** les mâchoires de maintien (10, 12) prennent chacune la forme de poutres transversales oblongues desquelles dépassent des saillies de maintien (10a, 11a) qu'il est possible de mettre en prise avec les enveloppes de façonnage (3) situées le plus en bas des piles d'enveloppes de façonnage.

6. Installation selon l'une des revendications 1 à 5, **caractérisée en ce que** le dépôt (6) muni de gouttières de dépôt (7) placées les unes à côté des autres et inclinées obliquement vers l'avant est muni d'un dispositif d'avance automatique pour les piles d'enveloppes de façonnage qui reposent sur les gouttières de dépôt (7).

7. Installation selon la revendication 6, **caractérisée en ce que** le dispositif d'avance automatique dans les gouttières de dépôt (7) inclinées obliquement vers l'avant consiste en des poids (27) qui sont appuyés sur des galets (27a) et qui touchent les extrémités arrière des piles d'enveloppes de façonnage qui reposent sur les gouttières de dépôt (7).

8. Installation selon l'une des revendications 1 à 7, **caractérisée en ce que** les têtes aspirantes (20) du chariot (18) peuvent être actionnées par des barrières photoélectriques arrière (25) qui sont en amont du dispositif de transfert (9), sont associées aux voies de transport du dispositif inférieur de transport (4) et surveillent qu'un récipient (2) se trouve dans la voie de transport en question.

9. Installation selon l'une des revendications 1 à 8, **caractérisée en ce que**, dans la zone où le chariot (18) est en position avant de travail, il est prévu des barrières photoélectriques avant (26) qui sont associées aux voies de transport du dispositif inférieur de transport (4) et surveillent la manière dont sont disposées les enveloppes de façonnage (3) introduites depuis le chariot dans les voies de transport.

10. Installation selon l'une des revendications 1 à 9, **caractérisée en ce que**, dans la zone où le chariot (18) est en position avant de travail, il est prévu des ouvertures inférieures de sortie susceptibles d'être fermées et associées aux différentes voies de transport du dispositif inférieur de transport (4).
